# EUROPÄISCHE PATENTANMELDUNG

(11) **EP 1 477 085 A1**
(43) Veröffentlichungstag der Anmeldung: **17.11.2004**
(21) Anmeldenummer: 04008818.9
(22) Anmeldetag: 14.04.2004
(51) Int. Cl.: A47C 7/42, A47C 4/02

(54) **Posltermöbel-Eckelement**

(30) Priorität: 16.05.2003 DE 20307613 U
(71) Anmelder: Polstermöbel Zehdenick GmbH, 32369 Rahden (DE)
(72) Erfinder: Wittkötter-Waering, Silke, 32351 Stemwede (DE)
(74) Vertreter: Dantz, Jan Henning

(57) **Zusammenfassung**

Gegenstand der Erfindung ist ein Polstermöbel-Eckelement (1) mit einem Sitz (2) und einer Rückenlehne (3).

Erfindungsgemäß besteht das Polstermöbel-Eckelement (1) aus zwei lösbar miteinander verbundenen Baugruppen.

Die beiden Baugruppen eines derartigen Polstermöbel-Eckelementes (1) können zu Transportzwecken voneinander getrennt und jede Baugruppe für sich leicht und problemlos bei beengten Platzverhältnissen transportiert werden. Dies wird zusätzlich im wahrsten Sinne des Wortes dadurch erleichtert, dass selbstverständlich jede Baugruppe ein deutlich geringeres Gewicht hat als das Polstermöbel-Eckelement (1) im zusammengebauten Zustand.

Eine besonders zweckmäßige Ausführungsform der Erfindung sieht vor, dass eine Baugruppe des Polstermöbel-Ecklementes (1) aus der Rückenlehne (2) und die andere Baugruppe aus dem Sitz (2) besteht.

## Beschreibung

Die vorliegende Erfindung betrifft ein Polstermöbel-Eckelement mit einem Sitz und einer Rückenlehne.

Polstermöbel-Eckelemente sind an sich bekannt und werden benötigt, um L-förmige Sitzgruppen zu bilden.

An den seitlichen Enden entsprechender Polstermöbel-Eckelemente werden weitere, gerade Sitzelemente angeschlossen, um entsprechende Sitzgruppen zu bilden.

Die Polstermöbel-Eckelemente sind relativ groß und demzufolge auch relativ schwer und insoweit schlecht zu transportieren, insbesondere dann, wenn derartige Polstermöbel-Eckelemente durch enge Türen, enge Treppenhäuser, Fahrstühle oder dergleichen in eine Wohnung gebracht werden müssen.

Der vorliegenden Erfindung liegt die Aufgabe zugrunde, ein Polstermöbel-Eckelement der gattungsgemäßen Art so zu gestalten, daß dessen Transport insbesondere bei beengten Platzverhältnissen erleichtert wird.

Diese Aufgabe wird erfindungsemäß dadurch gelöst, daß das Polstermöbel-Eckelement aus zwei lösbar miteinander verbundenen Baugruppen besteht.

Die beiden Baugruppen eines derartigen Polstermöbel-Eckelementes können zu Transportzwecken voneinander getrennt und somit jede Baugruppe für sich leicht und problemlos bei beengten Platzverhältnissen transportiert werden. Dies wird zusätzlich im wahrsten Sinne des Wortes dadurch erleichtert, daß selbstverständlich jede Baugruppe ein deutlich geringeres Gewicht hat als das Polstermöbel-Eckelement im zusammengesetzten Zustand.

Grundsätzlich kann eine Aufteilung des Polstermöbel-Eckelementes in zwei Baugruppen beliebig erfolgen, vorausgesetzt, daß jede der Baugruppen dem Erfordernis nach leichter Transportierbarkeit entspricht.

Besonders zweckmäßig ist allerdings, wenn eine Baugruppe aus der Rückenlehne und die andere Baugruppe aus dem Sitz besteht.

Eine derart gestaltete Trennung oder Aufteilung des Polstermöbel-Eckelementes in zwei Baugruppen ergibt einerseits leicht transportierbare Baugruppen und andererseits wird der Vorteil erreicht, daß dem zusammengesetzten Polstermöbel-Eckelement nicht anzusehen ist, daß hier zwei Baugruppen zusammengefaßt worden sind.

Um sowohl das Trennen wie auch das Zusammenfügen der einzelnen Baugruppen zu vereinfachen und auch in zeitlich schneller Reihenfolge durchführen zu können, ist nach einer Weiterentwicklung der Erfindung vorgesehen, daß die Rückenlehne und der Sitz im zusammengefügten Zustand über Schnellverschluß-Elemente miteinander verbunden sind.

Hierbei können grundsätzlich alle geeigneten Schnellverschluß-Elemente zum Einsatz gelangen, eine besonders vorteilhafte Variante besteht allerdings darin, daß die Rückenlehne und der Sitz über Kniehebel-Verschlüsse miteinander verbunden sind.

Derartige Kniehebel-Verschlüsse können praktisch werkzeuglos betätigt werden und ermöglichen eine leichte und sichere Handhabung sowohl beim Trennen wie auch beim Zusammenfügen der beiden Baugruppen.

Weitere Merkmale der Erfindung sind Gegenstand weiterer Unteransprüche.

Ein Ausführungsbeispiel der Erfindung ist in den beigefügten Zeichnungen dargestellt und wird im folgenden näher beschrieben.

Es zeigen:
- Figur 1: ein erfindungsgemäßes Polstermöbel-Eckelement im gebrauchsfähigen Zustand in perspektivischer Darstellung,
- Figur 2: eine perspektivische Darstellung des Polstermöbel-Eckelementes gemäß Figur 1 nach dem Trennen zweier das Polstermöbel-Eckelement bildender Baugruppen,
- Figur 3: eine perspektivische Darstellung der beiden voneinander getrennten Baugruppen in deutlich gegeneinander verschobenem Zustand,
- Figur 4: eine vergrößerte Detaildarstellung der beiden Baugruppen des Polstermöbel-Eckelementes im Verbindungsbereich.

In den Zeichnungen ist mit dem Bezugszeichen 1 ein Polstermöbel-Eckelement bezeichnet, welches in an sich bekannter Weise einen Sitz 2 und eine Rückenlehne 3 aufweist.

Erfindungsgemäß bildet der Sitz 2 eine Baugruppe und die Rückenlehne 3 eine weitere Baugruppe des Polstermöbel-Eckelementes 1, wobei die beiden Baugruppen (Sitz 2 und Rückenlehne 3) lösbar miteinander verbunden sind.

Der Sitz 2 und die Rückenlehne 3 sind über Schnellverschluß-Elemente in Form von Kniehebel-Verschlüssen 4 lösbar miteinander verbunden, was aus Figur 4 besonders deutlich hervorgeht.

Im verbundenen Zustand sind die Kniehebel-Verschlüsse 4 zusätzlich durch Splinte 5 gesichert, ebenfalls gut zu erkennen in Figur 4.

Zum weiteren Transport können nun die beiden Baugruppen nach Entfernen der Splinte 5 und Öffnen der Schnellverschlüsse voneinander getrennt und somit jeweils einzeln auch unter beengten Raum- oder Platzverhältnissen wie engen Türen, Fahrstuhlkabinen, engen Treppenhäusern oder dergleichen transportiert werden.

Am bestimmungsgemäßen Aufstellort werden dann die beiden Baugruppen, nämlich der Sitz 2 und die Rückenlehne 3, wieder zusammengefügt und über die Schnellverschluß-Elemente miteinander verbunden.

Vorteilhafterweise sind die Verschlußmittel, was aus den Figuren 1 und 4 besonders deutlich hervorgeht, an den jeweils um einen Winkel von 90° zueinander verlaufenden seitlichen Enden des Polstermöbel-Eckelementes angeordnet. Hier sind die Verschlußmittel einerseits leicht zugänglich und andererseits aber auch nicht störend, da an diese angesprochenen seitlichen Enden weitere Sitzelemente zur Bildung einer kompletten Baugruppe angefügt werden.

Auf jedem seitlichen Ende des Polstermöbel-Eckelementes sind vorteilhafterweise zwei Kniehebel-Verschlüsse 4 vorgesehen. Dabei sind diese Kniehebel-Verschlüsse so angeordnet, daß durch einen dieser Kniehebelverschlüsse 4 Kräfte in vertikaler und durch den anderen Kniehebel-Verschluß Kräfte in horizontaler Richtung zwischen den beiden Baugruppen übertragen werden können. Dies gewährleistet eine sichere Verbindung von Sitz 2 und Rückenlehne 3 unter allen denkbaren, praktischen Belastungsfällen.

## Patentansprüche

1. Polstermöbel-Eckelement (1) mit einem Sitz (2) und einer Rückenlehne (3), **dadurch gekennzeichnet, daß** das Polstermöbel-Eckelement (1) aus zwei lösbar miteinander verbundenen Baugruppen besteht.

2. Polstermöbel-Eckelement nach Anspruch 1, **dadurch gekennzeichnet, daß** eine Baugruppe aus der Rückenlehne (3) und die andere Baugruppe aus dem Sitz (2) besteht.

3. Polstermöbel-Eckelement nach Anspruch 1 oder 2, **dadurch gekennzeichnet, daß** die Rückenlehne (3) und der Sitz zwei im zusammengefügten Zustand über Schnellverschluß-Elemente miteinander verbunden sind.

4. Polstermöbel-Eckelement nach Anspruch 3, **dadurch gekennzeichnet, daß** die Rückenlehne (3) und der Sitz (2) über Kniehebel-Verschlüsse (4) miteinander verbunden sind.

5. Polstermöbel-Eckelement nach einem der vorhergehenden Ansprüche, **dadurch gekennzeichnet, daß** die Verschluß-Elemente jeweils an den in einem Winkel von 90° zueinander verlaufenden seitlichen Enden des Polstermöbel-Eckelementes (1) angeordnet sind.

6. Polstermöbel-Eckelement nach einem der vorhergehenden Ansprüche, **dadurch gekennzeichnet, daß** pro seitlichem Ende jeweils mindestens zwei Verschluß-Elemente (4) vorgesehen sind, wobei die Verschluß-Elemente (4) so angeordnet sind, daß durch eines dieser Verschluß-Elemente (4) der vertikale und durch das jeweils andere Verschluß-Element (4) eine horizontale Kraftübertragung zwischen dem Sitz (2) und der Rückenlehne (3) erreicht ist.
